# FASCICULE DE BREVET EUROPEEN

(11) **EP 4 396 901 B1**
(45) Date de publication et mention de la délivrance du brevet: **06.08.2025**
(21) Numéro de dépôt: 22773283.1
(22) Date de dépôt: 29.08.2022
(51) Int. Cl.: H01Q 1/28, H01Q 5/48, H01Q 19/10, H01Q 21/26

(54) **ANTENNE MULTI-BANDES**
MEHRBANDANTENNE
MULTIBAND ANTENNA

(30) Priorité: 02.09.2021 FR 2109169
(43) Date de publication de la demande: 10.07.2024
(73) Titulaire: ArianeGroup SAS, 78130 Les Mureaux (FR); Centre National de la Recherche Scientifique, 75016 Paris (FR); Université de Rennes 1, 35065 Rennes Cedex (FR)
(72) Inventeur: ATTAJA, Nicolas, 33185 LE HAILLAN (FR); ETTORRE, Mauro, 35000 RENNES (FR); SAULEAU, Ronan, 35690 ACIGNE (FR); GUIHARD, Davy, 33185 LE HAILLAN (FR)
(74) Mandataire: Cabinet Beau de Loménie
(86) Numéro de dépôt international: PCT/FR2022/051615
(87) Numéro de publication internationale: WO 2023/031543

(56) Documents cités:
- EP-A1- 0 556 941
- US-A- 5 548 299

## Description

### Domaine Technique

La présente invention concerne une antenne apte à émettre dans plusieurs bandes de fréquence avec une couverture large et permettant à elle-seule de réaliser plusieurs fonctions distinctes de communication.

### Technique antérieure

Les véhicules spatiaux sont équipés d'antennes qui assurent pendant les phases de vol la communication entre ces véhicules et les stations au sol. Ces antennes servent notamment à la télémesure, la trajectographie, ou au système de positionnement par satellites (« Global Navigation Satellite System », GNSS).

La réalisation de ces fonctions peut nécessiter de recourir à un système complexe à plusieurs antennes chacune étant associée à une fonction particulière.

Dans certains systèmes tels que les stations de base, les antennes sont multi-bandes multiports avec un besoin important de découplage entre les bandes. Ces antennes réalisent directement une fonction de filtrage permettant d'émettre et de recevoir simultanément à des fréquences différentes avec un faible niveau d'interférences.

Dans les systèmes où les plateformes sont mobiles les unes par rapport aux autres, tels que les trains, les lanceurs, les satellites ou encore les avions, c'est-à-dire les systèmes dans lesquels le lien sans-fil peut être difficilement maintenu, des antennes à couverture hémisphérique à polarisation circulaire peuvent être nécessaires pour maintenir le lien quel que soit l'orientation et l'altitude de la plateforme. Dans ce cadre-là, les besoins de couverture hémisphérique et de polarisation circulaire s'ajoutent au besoin multi-bande.

Une solution à ce besoin consiste à utiliser une antenne à polarisation circulaire très large bande ou multi-bande à un port comme dans l'article « Single-Feed Ultra-Wideband Circularly Polarized Antenna with Enhanced Front-to-back Ratio » de L. Zhang et al., publié en 2016 dans IEEE Trans. Antennas Propagation*,* capable de couvrir toutes les bandes utiles et d'y insérer une fonction de multiplexage pour séparer les chaînes de communication. Cependant, les antennes large bande et multi-bandes ont des diagrammes de rayonnement instables qui varient en fonction de la fréquence et/ou ont des niveaux d'adaptation plus faibles. En effet, une augmentation du gain et des lobes secondaires peuvent apparaître avec l'augmentation de la fréquence, ce qui est incompatible avec un besoin strict de couverture hémisphérique.

Les stations de base possèdent des éléments rayonnants individuels dimensionnés pour chaque bande de fréquence qui n'ont pas cette problématique d'instabilité du diagramme de rayonnement. Par ailleurs, les agencements incorporés, par exemple dans l'article « A Dual-broadband, Dual-polarized Base Station Antenne for 2G/3G/4G Applications » de H. Huang et al. publié en 2017 dans IEEE Antennas and Wireless Propagation Letters*,* entrelacés, par exemple dans l'article « Suppression of Cross-Band Scattering in Multiband Antenna Arrays » de H.H Sun et al. publié en 2019 dans IEEE Trans. Antennas Propagation*,* et superposés, par exemple dans l'article « Decoupling and Low-Profile Design of Dual-band Dual-polarized Base Station Antennas Using Frequency-selective Surface » de Y. Zhu et al. publié en 2019 dans IEEE Trans. Antennas Propagation*,* des différents éléments rayonnants des stations de base permettent leur bon fonctionnement en optimisant l'espace total occupé. Cependant ces solutions sont souvent limitées à deux ou trois bandes de fréquence, car l'agencement pour quatre bandes est complexe. De plus, le taux de couverture hémisphérique reste limité et le couplage entre les éléments peut être élevé. Enfin, des effets de diffraction des ondes entre les différents éléments rayonnants sont présents, ce qui impacte la qualité de la polarisation circulaire et le taux de couverture.

Les documents US 5 548 299 et EP 0 556 941 divulguent des antennes comprenant plusieurs cavités résonantes imbriquées ensemble.

Il est donc souhaitable de disposer d'une antenne apte à émettre dans plusieurs bandes de fréquence distinctes pour la réalisation de plusieurs fonctions de communication tout en conservant un encombrement limité, une bonne couverture hémisphérique et une polarisation circulaire dans toutes les bandes de fréquence de l'antenne.

### Exposé de l'invention

La présente invention concerne une antenne selon la revendication 1.

Cette invention permet de produire une architecture d'antenne simple capable d'accueillir une multitude d'éléments rayonnants fonctionnant à des fréquences différentes. Grâce à cette architecture, l'interaction mutuelle entre ces éléments est réduite. Chaque élément rayonnant peut donc fonctionner correctement et peut donc produire une polarisation et un diagramme de rayonnement hémisphérique de qualité.

L'invention offre également des degrés de liberté d'optimisation qui permettent de réduire les dimensions initiales du plus grand élément rayonnant et de sa cavité résonante.

Selon l'invention, l'antenne comprend également une troisième cavité résonante fermée par un fond à une extrémité et comprenant un élément rayonnant superposé au fond de la troisième cavité résonante, l'élément rayonnant de la troisième cavité étant apte à émettre un signal dans une troisième bande de fréquence disjointe des première et deuxième bandes de fréquence et une troisième distance entre le fond et l'élément rayonnant de la troisième cavité étant différente au moins de la première ou de la deuxième distance.

Selon une autre caractéristique particulière de l'invention, l'antenne comprend également une quatrième cavité résonante fermée par un fond à une extrémité et comprenant un élément rayonnant superposé au fond de la quatrième cavité résonante, l'élément rayonnant de la quatrième cavité étant apte à émettre un signal dans une quatrième bande de fréquence disjointe des première, deuxième et troisième bandes de fréquence et une quatrième distance entre le fond et l'élément rayonnant de la quatrième cavité étant différente au moins de la première, de la deuxième ou de la troisième distance.

Les cavités comprises dans l'antenne sont des cavités distinctes qui définissent des zones de fond distinctes délimitées par les parois de ces cavités.

En ayant trois ou quatre cavités, on peut réaliser une antenne tri ou quadri-bandes.

Selon une autre caractéristique particulière de l'invention, une paroi de la première cavité et une paroi de la deuxième cavité ont une portion commune, les parois étant distinctes des fonds des cavités.

Le fait d'avoir une portion commune permet de fusionner sur cette portion commune les parois des première et deuxième cavités.

Selon une autre caractéristique particulière de l'invention, la première cavité et la deuxième cavité sont tangentes et leurs parois ont une génératrice commune.

Selon une autre caractéristique particulière de l'invention, au moins une partie de la deuxième cavité est située à l'intérieur de la première cavité.

Selon un mode de réalisation de l'invention, les éléments rayonnants des cavités résonantes sont situés dans un même plan.

Selon un autre mode de réalisation de l'invention, les fonds des cavités résonantes sont situés dans un même plan.

Selon une caractéristique particulière de l'invention, les cavités résonantes sont monomodes ou majoritairement monomodes dans les bandes de fréquence des éléments rayonnants associés.

Par « monomode », il faut comprendre que seul le mode fondamental de la cavité résonante considérée peut se propager. Par « majoritairement monomode », il faut comprendre que la cavité résonante considérée est monomode sur au moins 50%, par exemple au moins 75%, de la bande de fréquence considérée. Dans ce cas, la cavité résonante peut ne pas être monomode sur au moins une extrémité de la bande de fréquence, elle peut être sans mode ou bi-mode sur cette extrémité.

Le fait d'avoir des cavités monomodes ou majoritairement monomodes dans les bandes de fréquence des éléments rayonnants associés permet de minimiser les dimensions de l'antenne tout en conservant un fonctionnement optimal des éléments rayonnants.

Selon une autre caractéristique particulière de l'invention, dans le cas d'une antenne comprenant au moins trois cavités résonantes telle que décrites précédemment, les cavités résonantes distinctes de la première cavité sont réparties uniformément le long d'une direction circonférentielle de la première cavité résonante.

Cela permet de limiter les interactions entre les éléments rayonnants des différentes cavités résonantes.

Selon une autre caractéristique particulière de l'invention, les cavités résonantes ont une section ovale, circulaire, carrée ou octogonale.

Selon une autre caractéristique particulière de l'invention, au moins une des cavités résonantes comprend une structure de filtrage à base d'iris, des absorbants ou des ouvertures sur sa paroi à une extrémité opposée au fond de la cavité résonante.

Un autre objet de l'invention est un véhicule équipé d'au moins une antenne selon l'invention.

Selon une caractéristique particulière de l'invention, le véhicule est un véhicule spatial.

Selon une autre caractéristique particulière de l'invention, le véhicule est un lanceur spatial, un véhicule d'exploration ou un satellite.

Cela permet d'obtenir un véhicule équipé d'une architecture d'antenne simple pouvant accueillir une multitude d'éléments rayonnants fonctionnant à différentes fréquences avec une polarisation et un diagramme de rayonnement hémisphérique de qualité, par exemple avec un taux de couverture de l'architecture d'antenne de 90 % évalué à -7 dBic, le gain de l'antenne étant évalué en tenant compte de la polarisation circulaire. Ce taux de couverture peut ainsi, par exemple, répondre aux besoins typiques d'un système de géolocalisation GPS.

De plus, dans les stations de base de l'art antérieur, des phénomènes de diffraction d'un élément rayonnant sur un autre élément rayonnant provoquent des inversions de sens de rotation de la polarisation, c'est-à-dire que la polarisation circulaire s'inverse dans une direction donnée, en passant par exemple d'une rotation droite à une rotation gauche. Ainsi, si on évalue le gain en polarisation circulaire droite, on constate que le gain chute brutalement à certains endroits, ce qui crée des trous dans le diagramme de rayonnement faisant chuter drastiquement le taux de couverture hémisphérique. L'invention permet d'éviter ce problème, car aucun inversement du sens de rotation de la polarisation n'apparaît sur toute la demi-sphère supérieure. Cela permet donc d'assurer une polarisation circulaire de qualité sur toute la demi-sphère supérieure.

### Brève description des dessins

D'autres caractéristiques et avantages de la présente invention ressortiront de la description faite ci-dessous, en référence aux dessins annexés qui en illustrent des exemples de réalisation dépourvus de tout caractère limitatif.
[Fig. 1] La figure 1 représente, de manière schématique et partielle, une antenne selon un mode de réalisation de l'invention.
[Fig. 2] La figure 2 représente, de manière schématique et partielle, une coupe de la figure 1.
[Fig. 3] La figure 3 représente, de manière schématique et partielle, une antenne selon un autre mode de réalisation de l'invention.
[Fig. 4] La figure 4 représente, de manière schématique et partielle, une antenne selon un autre mode de réalisation de l'invention.

### Description des modes de réalisation

Dans toute la description, on appelle paroi d'une cavité résonante, une paroi de la cavité distincte de son fond qui s'étend autour de l'axe de la hauteur de l'antenne. On appelle également circonférence d'une cavité, le pourtour de cette cavité.

Les figures 1 et 2 représentent, de manière schématique et partielle, une antenne 100 selon un premier mode de réalisation de l'invention, la figure 2 étant une vue en coupe de l'antenne 100.

L'antenne 100 comprend quatre cavités résonantes 110, 120, 130 et 140, et s'étend en hauteur selon un axe Z. Les quatre cavités 110, 120, 130 et 140 sont des cavités distinctes qui définissent des zones de fond distinctes délimitées par les parois des différentes cavités.

La première cavité résonante 110 est fermée par un fond 112 à une extrémité et comprend un élément rayonnant 111 superposé à son fond 112 selon l'axe Z de la hauteur de l'antenne 100. L'élément rayonnant 111 est apte à émettre un signal dans une première bande de fréquence.

La deuxième cavité résonante 120 est fermée par un fond 122 à une extrémité et comprend un élément rayonnant 121 superposé à son fond 122 selon l'axe Z de la hauteur de l'antenne 100. L'élément rayonnant 121 est apte à émettre un signal dans une deuxième bande de fréquence disjointe de la première bande de fréquence.

La distance h2 entre le fond 122 et l'élément rayonnant 121 de la deuxième cavité 120 est différente de la distance h1 entre le fond 112 et l'élément rayonnant 111 de la première cavité 110, les distances h1 et h2 étant mesurées selon l'axe Z de la hauteur de l'antenne.

La deuxième cavité 120 est située au moins en partie à l'intérieur de la première cavité 110. De plus, la paroi 125 de la deuxième cavité 120 partage deux portions communes 124 avec la paroi 115 de la première cavité 110.

La troisième cavité résonante 130 est fermée par un fond 132 à une extrémité et comprend un élément rayonnant 131 superposé à son fond 132 selon l'axe Z de la hauteur de l'antenne 100. L'élément rayonnant 131 est apte à émettre un signal dans une troisième bande de fréquence disjointe de la première et de la deuxième bande de fréquence.

La distance h3 entre le fond 132 et l'élément rayonnant 131 de la troisième cavité 130 est différente d'au moins la distance h1 et/ou de la distance h2, la distance h3 étant mesurée selon l'axe Z de la hauteur de l'antenne.

La quatrième cavité résonante 140 est fermée par un fond 142 à une extrémité et comprend un élément rayonnant 141 superposé à son fond 142 selon l'axe Z de la hauteur de l'antenne 100. L'élément rayonnant 141 est apte à émettre un signal dans une quatrième bande de fréquence disjointe des première, deuxième et troisième bandes de fréquence.

Comme les quatre cavités sont des cavités distinctes, leurs éléments rayonnants ne se recouvrent donc pas. De plus, afin de maximiser les performances des éléments rayonnants tout en minimisant la taille totale de l'antenne, les éléments rayonnants d'une cavité et d'une autre cavité de diamètre plus petit sont séparés d'une distance Dmin égale à la différence entre le rayon de la cavité et le rayon de l'autre cavité de diamètre inférieur, la distance entre les éléments rayonnants des deux cavités étant mesurée selon un axe perpendiculaire à l'axe Z de la hauteur de l'antenne. Plus généralement, plus la distance entre deux éléments rayonnants de deux cavités différentes est grande, plus les performances, en termes de couplage et de diffraction, sont meilleures.

La distance h4 entre le fond 142 et l'élément rayonnant 141 de la quatrième cavité 140 est différente d'au moins la distance h1, de la distance h2 et/ou de la distance h3, la distance h4 étant mesurée selon l'axe Z de la hauteur de l'antenne. En particulier, dans ce mode de réalisation, les distances h1, h2, h3 et h4 sont toutes différentes. Généralement, la distance h entre le fond et l'élément rayonnant des cavités dépend de la fréquence d'émission de l'élément rayonnant, ainsi plus la distance h augmente, plus la fréquence d'émission diminue. Néanmoins, les distances h entre le fond et l'élément rayonnant des cavités dépendent également du type d'élément rayonnant. Par exemple, dans le cas de cavités résonantes remplies de vide et/ou d'un matériau diélectrique et comprenant un dipôle comme élément rayonnant, la distance h entre le fond de la cavité et le dipôle sera proche de λ_{g}/4 avec λ_{g} la longueur d'onde effective de la fréquence centrale de la bande de fréquence d'émission du dipôle.

Les troisième 130 et quatrième 140 cavités résonantes sont situées à l'intérieur de la première cavité 110, par exemple intégralement à l'intérieur de la première cavité 110 comme illustré sur la figure 1. La paroi 135 de la troisième cavité 130 et la paroi 145 de la quatrième cavité 140 partagent une portion commune 134 pour la troisième cavité 130 et 144 pour la quatrième cavité 140 avec la paroi 115 de la première cavité 110. Sur la portion commune 134, les parois 115 et 135 sont fusionnées et sur la portion commune 144, les parois 115 et 145 sont fusionnées.

Les éléments rayonnants 111, 121, 131 et 141 peuvent être directement alimentés par un câble coaxial qui traverse la cavité correspondante depuis son fond jusqu'à l'élément rayonnant, comme par exemple le câble 123 représenté pour l'élément 121 de la deuxième cavité 120.

Dans ce mode de réalisation, les éléments rayonnants 111, 121, 131 et 141 sont situés dans un même plan, mais il est également possible d'avoir les éléments rayonnants dans des plans différents avec des fonds 112, 122, 132, 142 également dans des plans différents ou avec des fonds 112, 122, 132, 142 situés dans un même plan.

Dans ce mode de réalisation, les quatre bandes de fréquence des différents éléments rayonnants 111, 121, 131 et 141 sont disjointes. Les quatre bandes de fréquence sont par exemple la bande UHF entre 432 MHz et 434 MHz, la bande GNSS entre 1164 MHz et 1591 MHz, la bande S entre 2200 MHz et 2290 MHz et la bande C entre 5400 MHz et 5900 MHz. Cependant, il est également possible que seules les deux premières bandes de fréquence, par exemple celles des éléments rayonnants 111 et 121, soient disjointes et que les deux autres bandes de fréquence, c'est-à-dire celles des éléments rayonnants 131 et 141, partagent des fréquences communes avec les deux premières bandes de fréquence.

La figure 3 représente, de manière schématique et partielle, une antenne 300 selon un autre mode de réalisation de l'invention.

L'antenne 300 comprend trois cavités résonantes 310, 320 et 330 et s'étend en hauteur selon l'axe Z. Chaque cavité résonante 310, 320, 330 est fermée à une extrémité par un fond 312, 322, 332 et comprend un élément rayonnant 311, 321, 331. Conformément à l'invention, les éléments rayonnants de chaque cavité sont superposés au fond de la cavité selon l'axe Z de la hauteur de l'antenne 300. De plus, l'élément rayonnant 311 de la première cavité 310 est apte à émettre un signal dans une première bande de fréquence, l'élément rayonnant 321 de la deuxième cavité 320 est apte à émettre un signal dans une deuxième bande de fréquence disjointe de la première bande de fréquence, et l'élément rayonnant 331 de la troisième cavité 330 est apte à émettre un signal dans une troisième bande de fréquence qui peut être disjointe des première et deuxième bandes de fréquence ou comprendre des fréquences communes avec une des deux premières bandes.

De plus, la distance entre le fond 312 et l'élément rayonnant 311 de la première cavité 310 est différente d'au moins la distance entre le fond 322 et l'élément rayonnant 321 de la deuxième cavité 320 ou de la distance entre le fond 332 et l'élément rayonnant 331 de la troisième cavité 330. De même, la distance entre le fond 322 et l'élément rayonnant 321 de la deuxième cavité 320 est différente d'au moins la distance entre le fond 312 et l'élément rayonnant 311 de la première cavité 310 ou de la distance entre le fond 332 et l'élément rayonnant 331 de la troisième cavité 330.

La cavité 320 est tangente à la première cavité 310 à l'extérieur de la cavité 310. Les parois des deux cavités 310 et 320 ont une portion commune, et plus particulièrement, dans le mode de réalisation illustré, les cavités 310 et 320 ont une génératrice en commun 324. Les parois des cavités 310 et 320 sont ainsi fusionnées le long de cette génératrice commune 324. Le fait d'avoir la cavité 320 extérieure à la première cavité et partageant une génératrice commune permet de limiter les interactions entre les éléments rayonnants de ces deux cavités.

La cavité 330 est également tangente à la première cavité 310 mais elle est située à l'intérieur de la cavité 310. Comme la cavité 320, la cavité 330 a une génératrice commune 334 avec la cavité 310.

La figure 4 représente, de manière schématique et partielle, une antenne 400 selon un autre mode de réalisation de l'invention.

L'antenne 400 comprend trois cavités résonantes 410, 420 et 430. Chaque cavité résonante 410, 420, 430 est fermée à une extrémité par un fond 412, 422, 432 et comprend un élément rayonnant 411, 421, 431. Conformément à l'invention, les éléments rayonnants de chaque cavité sont superposés au fond de la cavité selon l'axe Z de la hauteur de l'antenne 400. De plus, l'élément rayonnant 411 de la première cavité 410 est apte à émettre un signal dans une première bande de fréquence, et l'élément rayonnant 421 de la deuxième cavité 420 est apte à émettre un signal dans une deuxième bande de fréquence disjointe de la première bande de fréquence. L'élément rayonnant 431 de la troisième cavité 430 est apte à émettre un signal dans une troisième bande de fréquence qui peut être disjointe des première et deuxième bandes de fréquence ou qui peut comprendre des fréquences communes à l'une des deux premières bandes.

De plus, la distance entre le fond 412 et l'élément rayonnant 411 de la première cavité 410 est différente d'au moins la distance entre le fond 422 et l'élément rayonnant 421 de la deuxième cavité 420 ou de la distance entre le fond 432 et l'élément rayonnant 431 de la troisième cavité 430. De même, la distance entre le fond 422 et l'élément rayonnant 421 de la deuxième cavité 420 est différente d'au moins la distance entre le fond 412 et l'élément rayonnant 411 de la première cavité 410 ou de la distance entre le fond 432 et l'élément rayonnant 431 de la troisième cavité 430.

La deuxième cavité 420 est située en partie à l'intérieur de la première cavité 410, tandis que la troisième cavité 430 est située à l'intérieur de la première cavité 410.

La paroi 425 de la deuxième cavité 420 comprend des ouvertures sur toute sa circonférence sur l'extrémité non-fermée par le fond 422. Autrement dit, le bord de la paroi 425 a une forme en créneau définissant ainsi une pluralité d'ouvertures. Cela permet d'obtenir un gain amélioré aux faibles angles d'élévation dans les fréquences hautes de la deuxième bande de fréquence tout en limitant la baisse du gain dans les fréquences basses de la deuxième bande de fréquence.

La paroi 435 de la troisième cavité 430 comprend des ouvertures sur une partie de sa circonférence sur l'extrémité non-fermée par le fond 432. Cela permet d'obtenir un gain amélioré aux faibles angles d'élévation dans les fréquences hautes de la troisième bande de fréquence.

Dans tous les modes de réalisation de l'invention, les cavités résonantes sont présentées avec une section circulaire, néanmoins ces cavités peuvent également avoir une section quelconque, par exemple une section carrée, ovale, hexagonale, etc...

Quel que soit le mode de réalisation de l'invention, les cavités résonantes peuvent être des doubles cavités telles que décrites dans la demande de brevet française FR 20 09240, c'est-à-dire que le guide d'onde formant la double cavité comprend deux cavités résonantes distinctes dont l'une est située à l'intérieur de l'autre et ces cavités sont monomodes ou majoritairement monomodes dans une bande de fréquence disjointe. Les éléments rayonnants associés aux doubles cavités sont des éléments bi-bande. Cela permet d'obtenir une couverture hémisphérique améliorée dans la bande haute associée à la double cavité et à son élément rayonnant. De plus, si la cavité externe comprend également des ouvertures sur sa paroi, il est possible d'accentuer cet effet sans impacter la bande basse de fréquence d'émission.

Quel que soit le mode de réalisation de l'invention, les cavités résonantes peuvent être monomodes ou majoritairement monomodes dans la bande de fréquence de l'élément rayonnant associé à la cavité. Cela permet de minimiser les dimensions de l'antenne tout en conservant un fonctionnement optimal des éléments rayonnants.

Quel que soit le mode de réalisation de l'invention, les éléments rayonnants des cavités résonantes peuvent être de type patch, fente ou dipôle. Ils peuvent être mono-bande ou multi-bandes. Les éléments rayonnants peuvent également être imprimés sur un substrat sur une ou plusieurs couches et/ou être à polarisation double, simple ou circulaire. Quand les éléments rayonnants sont imprimés sur un substrat, le substrat peut fermer l'extrémité de la cavité opposée à celle fermée par le fond de la cavité. Les éléments rayonnants peuvent également être volumiques, comme par exemple des dipôles métalliques pouvant être réalisés par exemple en impression tridimensionnelle en métal et suspendus dans la cavité résonante.

Quel que soit le mode de réalisation de l'invention, les cavités résonantes peuvent être remplies d'un matériau diélectrique, comme par exemple une mousse diélectrique. Le matériau diélectrique peut être à permittivité faible, ou à permittivité élevée. Cela permet de réduire les dimensions des cavités résonantes d'un facteur F. $F = 1 / \sqrt{{ε}_{r}}$ avec εᵣ la permittivité du matériau diélectrique.

Quel que soit le mode de réalisation de l'invention, les cavités résonantes différentes de la première cavité sont réparties sur la circonférence de la première cavité avec un écart angulaire minimal θₘᵢₙ = 360 x (1 - 0,25)/n, et un écart angulaire maximal θₘₐₓ = 360 x (1 + 0,25)/n entre deux cavités consécutives, avec n le nombre de cavités résonantes différentes de la première cavité. Ainsi, pour trois cavités résonantes réparties sur la circonférence de la première cavité, l'écart angulaire Δθ entre deux cavités consécutives est de 120° ± 30°. Pour deux cavités résonantes réparties sur la circonférence de la première cavité, l'écart angulaire Δθ entre deux cavités consécutives est de 180° ± 45°.

Quel que soit le mode de réalisation de l'invention, les cavités résonantes différentes de la première cavité peuvent être réparties uniformément sur la circonférence de la première cavité.

Quel que soit le mode de réalisation de l'invention, toutes les cavités résonantes peuvent avoir un guide d'onde les délimitant de même hauteur ou de hauteurs différentes selon l'axe Z de la hauteur de l'antenne.

Quel que soit le mode de réalisation de l'invention, dans le cas où il y a au moins trois cavités résonantes, deux d'entre elles peuvent avoir une distance égale entre leur fond et leur élément rayonnant.

Quel que soit le mode de réalisation de l'invention, les cavités peuvent être remplies d'un matériau diélectrique et leur distance entre leur fond et leur élément rayonnant est comprise entre λ_{g}/8 et λ_{g}/2 avec λ_{g} la longueur d'onde guidée dans le matériau diélectrique.

L'expression « compris(e) entre ... et ... » doit se comprendre comme incluant les bornes.

## Revendications

1. Antenne (100, 300, 400) comprenant au moins une première cavité (110, 310, 410) résonante et une deuxième cavité (120, 320, 420) résonante, chaque cavité résonante (110, 120, 310, 320, 420) étant fermée par un fond (112, 122, 312, 322, 422) à une extrémité et comprenant un élément rayonnant (111, 121, 311, 321, 421) superposé au fond de la cavité résonante, l'élément rayonnant (111, 311, 411) de la première cavité (110, 310, 410) étant apte à émettre un signal dans une première bande de fréquence et l'élément rayonnant (121, 321, 421) de la deuxième cavité (120, 320, 420) étant apte à émettre un signal dans une deuxième bande de fréquence disjointe de la première bande de fréquence, une première distance (h1) entre le fond (112) et l'élément rayonnant (111) de la première cavité (110) est différente d'une deuxième distance (h2) entre le fond (122) et l'élément rayonnant (121) de la deuxième cavité (120), l'antenne comprenant également une troisième cavité (130, 330, 430) résonante fermée par un fond (132, 332, 432) à une extrémité et comprenant un élément rayonnant (131, 331, 431) superposé au fond de la troisième cavité résonante, l'élément rayonnant de la troisième cavité étant apte à émettre un signal dans une troisième bande de fréquence disjointe des première et deuxième bandes de fréquence et une troisième distance (h3) entre le fond (132) et l'élément rayonnant (131) de la troisième cavité (130) étant différente au moins de la première (h1) ou de la deuxième (h2) distance, **caractérisée en ce que** les cavités résonantes différentes de la première cavité étant réparties sur la circonférence de la première cavité avec un écart angulaire minimal θₘᵢₙ = 360 x (1 - 0,25)/n, et un écart angulaire maximal θₘₐₓ = 360 x (1 + 0,25)/n entre deux cavités consécutives, avec n le nombre de cavités résonantes différentes de la première cavité.

2. Antenne (100) selon la revendication 1, comprenant également une quatrième cavité (140) résonante fermée par un fond (142) à une extrémité et comprenant un élément rayonnant (141) superposé au fond de la quatrième cavité résonante, l'élément rayonnant de la quatrième cavité étant apte à émettre un signal dans une quatrième bande de fréquence disjointe des première, deuxième et troisième bandes de fréquence et une quatrième distance (h4) entre le fond (142) et l'élément rayonnant (141) de la quatrième cavité (140) étant différente au moins de la première (h1), de la deuxième (h2) ou de la troisième (h3) distance.

3. Antenne selon l'une quelconque des revendications 1 ou 2, dans laquelle une paroi (115) de la première cavité (110, 310) et une paroi (125) de la deuxième cavité (120, 320) ont une portion commune (124, 324), les parois étant distinctes des fonds des cavités.

4. Antenne selon la revendication 3, dans laquelle au moins une partie de la deuxième cavité (120, 330, 430) est située à l'intérieur de la première cavité (110, 310, 410).

5. Antenne selon l'une quelconque des revendications 1 à 4, dans laquelle les éléments rayonnants (111, 121, 131, 141) des cavités résonantes (110, 120, 130, 140) sont situés dans un même plan.

6. Antenne selon l'une quelconque des revendications 1 à 4, dans laquelle les fonds des cavités résonantes sont situés dans un même plan.

7. Antenne selon l'une quelconque des revendications 1 à 6, dans laquelle les cavités résonantes sont configurées pour être monomodes ou majoritairement monomodes dans les bandes de fréquence des éléments rayonnants associés.

8. Antenne selon l'une quelconque des revendications 2 à 7, dans laquelle les cavités résonantes distinctes de la première cavité sont réparties uniformément le long d'une direction circonférentielle de la première cavité résonante.

9. Véhicule équipé d'au moins une antenne selon l'une quelconque des revendications 1 à 8.

10. Véhicule selon la revendication 9, dans lequel le véhicule est un véhicule spatial.

11. Véhicule selon la revendication 10, dans lequel le véhicule est un lanceur spatial, un véhicule d'exploration ou un satellite.

## Patentansprüche

1. Antenne (100, 300, 400), umfassend mindestens einen ersten resonanten Hohlraum (110, 310, 410) und einen zweiten resonanten Hohlraum (120, 320, 420), wobei jeder resonante Hohlraum (110, 120, 310, 320, 420) durch einen Boden (112, 122, 312, 322, 422) an einem Ende geschlossen ist und ein abstrahlendes Element (111, 121, 311, 321, 421) umfasst, das dem Boden des resonanten Hohlraums überlagert ist, das abstrahlende Element (111, 311, 411) des ersten Hohlraums (110, 310, 410) geeignet ist, um ein Signal in einem ersten Frequenzband zu emittieren, und das abstrahlende Element (121, 321, 421) des zweiten Hohlraums (120, 320, 420) dazu geeignet ist, ein Signal in einem zweiten Frequenzband zu emittieren, das von dem ersten Frequenzband getrennt ist, ein erster Abstand (h1) zwischen dem Boden (112) und dem strahlenden Element (111) des ersten Hohlraums (110) sich von einem zweiten Abstand (h2) zwischen dem Boden (122) und dem strahlenden Element (121) des zweiten Hohlraums (120) unterscheidet, die Antenne auch umfassend einen dritten resonanten Hohlraum (130, 330, 430), der an einem Ende durch einen Boden (132, 332, 432) geschlossen ist und umfassend ein abstrahlendes Element (131, 331, 431), das dem Boden des dritten resonanten Hohlraums überlagert ist, wobei das abstrahlende Element des dritten Hohlraums geeignet ist, um ein Signal in einem dritten Frequenzband zu emittieren, das von dem ersten und dem zweiten Frequenzband getrennt ist, und ein dritter Abstand (h3) zwischen dem Boden (132) und dem abstrahlenden Element (131) des dritten Hohlraums (130) zumindest von dem ersten (h1) oder dem zweiten (h2) Abstand verschieden ist, **dadurch gekennzeichnet, dass** die verschiedenen resonanten Hohlräume des ersten Hohlraums über den Umfang des ersten Hohlraums mit einem minimalen Winkelabstand θₘᵢₙ = 360 x (1 - 0,25)/n und einem maximalen Winkelabstand θₘₐₓ = 360 x (1 + 0,25)/n zwischen zwei aufeinanderfolgenden Hohlräumen verteilt sind, wobei n die Anzahl der verschiedenen resonanten Hohlräume des ersten Hohlraums ist.

2. Antenne (100) nach Anspruch 1, auch umfassend einen vierten resonanten Hohlraum (140), der an einem Ende durch einen Boden (142) geschlossen ist und umfassend ein abstrahlendes Element (141), das dem Boden des vierten resonanten Hohlraums überlagert ist, wobei das abstrahlende Element des vierten Hohlraums geeignet ist, um ein Signal in einem vierten Frequenzband zu emittieren, das von dem ersten, zweiten und dritten Frequenzband getrennt ist, und ein vierter Abstand (h4) zwischen dem Boden (142) und dem abstrahlenden Element (141) des vierten Hohlraums (140) zumindest von dem ersten (h1) oder dem zweiten (h2) oder dem dritten Abstand (h3) verschieden ist,

3. Antenne nach einem der Ansprüche 1 oder 2, wobei eine Wand (115) des ersten Hohlraums (110, 310) und eine Wand (125) des zweiten Hohlraums (120, 320) einen gemeinsamen Abschnitt (124, 324) aufweisen, sich die Wände von den Böden der Hohlräume unterscheiden.

4. Antenne nach Anspruch 3, wobei sich mindestens ein Teil des zweiten Hohlraums (120, 330, 430) im Innern des ersten Hohlraums (110, 310, 410) befindet.

5. Antenne nach einem der Ansprüche 1 bis 4, wobei sich die abstrahlenden Elemente (111, 121, 131, 141) der resonanten Hohlräume (110, 120, 130, 140) in ein und derselben Ebene befinden.

6. Antenne nach einem der Ansprüche 1 bis 4, wobei sich die Böden der resonanten Hohlräume in ein und derselben Ebene befinden.

7. Antenne nach einem der Ansprüche 1 bis 6, wobei die resonanten Hohlräume konfiguriert sind, um in den Frequenzbändern der assoziierten strahlenden Elemente monomodal oder überwiegend monomodal zu sein.

8. Antenne nach einem der Ansprüche 2 bis 7, wobei die separaten resonanten Hohlräume des ersten Hohlraums gleichförmig entlang einer Umfangsrichtung des ersten resonanten Hohlraums verteilt sind.

9. Fahrzeug, das mit mindestens einer Antenne nach einem der Ansprüche 1 bis 8 ausgerüstet ist.

10. Fahrzeug nach Anspruch 9, wobei das Fahrzeug ein Raumfahrzeug ist.

11. Fahrzeug nach Anspruch 10, wobei das Fahrzeug eine Trägerrakete für den Weltraum, ein Erkundungsfahrzeug oder ein Satellit ist.

## Claims

1. An antenna (100, 300, 400) comprising at least one first resonant cavity (110, 310, 410) and a second resonant cavity (120, 320, 420), each resonant cavity (110, 120, 310, 320, 420) being closed by a base (112, 122, 312, 322, 422) at one end and comprising a radiating element (111, 121, 311, 321, 421) superimposed on the base of the resonant cavity, the radiating element (111, 311, 411) of the first cavity (110, 310, 410) being able to transmit a signal on a first frequency band and the radiating element (121, 321, 421) of the second cavity (120, 320, 420) being able to transmit a signal on a second frequency band separate from the first frequency band, a first distance (h1) between the base (112) and the radiating element (111) of the first cavity (110) differs from a second distance (h2) between the base (122) and the radiating element (121) of the second cavity (120), the antenna also comprising a third resonant cavity (130, 330, 430) closed by a base (132, 332, 432) at one end and comprising a radiating element (131, 331, 431) superimposed on the base of the third resonant cavity, the radiating element of the third cavity being able to transmit a signal on a third frequency band separate from the first and second frequency bands, and a third distance (h3) between the base (132) and the radiating element (131) of the third cavity (130) differing at least from the first (h1) or second (h2) distance, **characterized in that** the different resonant cavities of the first cavity being distributed over the circumference of the first cavity with minimum angular spacing θₘᵢₙ = 360 x (1 - 0.25)/n, and maximum angular spacing θₘₐₓ = 360 x (1 + 0.25)/n between two consecutive cavities, with n the number of different resonant cavities of the first cavity.

2. The antenna (100) according to claim 1 also comprising a fourth resonant cavity (140) closed by a base (142) at one end and comprising a radiating element (141) superimposed on the base of the fourth resonant cavity, the radiating element of the fourth cavity being able to transmit a signal on a fourth frequency band separate from the first, second and third frequency bands, and a fourth distance (h4) between the base (142) and the radiating element (141) of the fourth cavity (140) differing at least from the first (h1), second (h2) or third (h3) distance.

3. The antenna according to any of claims 1 or 2, wherein one wall (115) of the first cavity (110, 310) and one wall (125) of the second cavity (120, 320) have a common portion (124, 324), the walls being different from the bases of the cavities.

4. The antenna according to claim 3, wherein at least one portion of the second cavity (120, 330, 430) is positioned inside the first cavity (110, 310, 410).

5. The antenna according to any of claims 1 to 4, wherein the radiating elements (111, 121, 131, 141) of the resonant cavities (110, 120, 130, 140) are positioned on one same plane.

6. The antenna according to any of claims 1 to 4, wherein the bases of the resonant cavities are positioned on one same plane.

7. The antenna according to any of claims 1 to 6, wherein the resonant cavities are configured to be single-mode or mostly single-mode on the frequency bands of the associated radiating elements.

8. The antenna according to any of claims 2 to 7, wherein the resonant cavities other than the first cavity are uniformly distributed along a circumferential direction of the first resonant cavity.

9. A vehicle equipped with at least one antenna according to any of claims 1 to 8.

10. The vehicle according to claim 9, wherein the vehicle is a space vehicle.

11. The vehicle according to claim 10, wherein the vehicle is a space launcher, an exploration vehicle, or a satellite.
